# EUROPÄISCHE PATENTSCHRIFT

(11) **EP 2 871 288 B1**
(45) Veröffentlichungstag und Bekanntmachung des Hinweises auf die Patenterteilung: **16.03.2016**
(21) Anmeldenummer: 13192602.4
(22) Anmeldetag: 12.11.2013
(51) Int. Cl.: E02D 7/12

(54) **Dieselramme**
Diesel pile driver
Mouton diesel

(43) Veröffentlichungstag der Anmeldung: 13.05.2015
(73) Patentinhaber: Delmag GmbH & Co. KG, 63843 Niedernberg (DE)
(72) Erfinder: Jerch, Leopold, 64832 Babenhausen (DE); Heichel, Matthias, 63743 Aschaffenburg (DE)
(74) Vertreter: Patentanwälte Dörner & Kötter PartG mbB

(56) Entgegenhaltungen:
- EP-B1- 1 828 488
- FR-A- 950 226

## Beschreibung

Die Erfindung betrifft eine Dieselramme mit einem Zylinder, einem in dem Zylinder verschiebbar geführten Kolben und einem in dem Zylinder verschiebbar geführten Schlagstück nach dem Oberbegriff des Patentanspruchs 1.

Dieselrammen, auch als Dieselhammer oder Dieselbären bezeichnet, kommen insbesondere bei Gründungsarbeiten der Bauindustrie zum Einrammen von Pfählen aller Art, wie Betonpfeiler, Eisenträger, Spundwandelementen oder dergleichen in einem Baugrund zum Einsatz.

Zum Starten einer solchen Dieselramme wird der Kolben mithilfe einer Ausklinkvorrichtung innerhalb des Zylinders nach oben gezogen und in einer bestimmten Höhe ausgeklinkt, wodurch er unter Einwirkung der Schwerkraft nach unten auf das Schlagstück fällt. Beim Niederfallen wird durch den Kolben eine Kraftstoffpumpe betätigt, über welche eine Zuführung von Kraftstoff, insbesondere von Dieselöl erfolgt. Der Kraftstoff der Dieselramme ist in einem Tank bevorratet, der außen an dem Zylinder der Dieselramme angeschweißt ist und der über eine Leitung mit der Kraftstoffpumpe verbunden ist. Durch den niederfallenden Kolben wird die im Brennraum des Zylinders befindliche Luft komprimiert und hierdurch derart erhitzt, dass sich das im Brennraum vorliegende Kraftstoff/Luft-Gemisch entzündet, worauf es explosionsartig verbrennt. Durch die hierbei frei werdende Explosionsenergie wird zum einen der Kolben für einen neuen Arbeitszyklus wieder nach oben geschleudert; gleichzeitig wird das Rammgut über das Schlagstück in den Boden getrieben.

Dieselrammen der vorgenannten Art, wie sie beispielsweise in der EP 1 828 488 B1 beschrieben ist, haben sich aufgrund ihres einfachen Aufbaus und der damit verbundenen hohen Zuverlässigkeit in der Praxis bewährt. Im Betrieb sind solche Dieselrammen jedoch sehr laut und können einen Lärmpegel von 100 Dezibel (A) und mehr verursachen.

Hier will die Erfindung Abhilfe schaffen. Der Erfindung liegt die Aufgabe zugrunde, eine Dieselramme der vorgenannten Art bereitzustellen, deren Lärmemission vermindert ist. Gemäß der Erfindung wird diese Aufgabe durch eine Dieselramme mit den Merkmalen des kennzeichnenden Teils des Patentanspruchs 1 gelöst.

Mit der Erfindung ist eine Dieselramme der vorgenannten Art bereitgestellt, deren Lärmemission vermindert ist. Dadurch, dass der Kraftstofftank an dem Zylinder elastisch gelagert ist, ist dieser vom Zylinderkörper entkoppelt. Überraschend hat sich gezeigt, dass der im Stand der Technik seitlich mit dem Zylinder verschweißte Kraftstofftank einen signifikanten Resonanzkörper darstellt, der in erheblichem Maße zur Lärmemission der Dieselramme beiträgt. Durch die Entkopplung des Tanks von dem Zylinder ist eine signifikante Verminderung der Lärmemission der Dieselramme bewirkt.

In Weiterbildung der Erfindung sind an dem Zylinder außen parallel zueinander zwei Stege angeordnet, an denen der Tank über Schwingungselemente befestigt ist. Hierdurch ist eine effiziente Entkopplung des Tanks von dem Zylinder erzielt. Durch die Schwingungsdämpfer werden die auftretenden Schwingungen des Tanks gedämpft. Vorzugsweise sind die Schwingungselemente als Elastomer- oder Gummibauteile ausgebildet. Derartige Schwingungsdämpfer sind in unterschiedlichsten Ausführungen und Wirkungsweisen im Stand der Technik verfügbar.

Andere Weiterbildungen und Ausgestaltungen der Erfindung sind in den übrigen Unteransprüchen angegeben. Ein Ausführungsbeispiel der Erfindung ist in den Zeichnungen dargestellt und nachfolgend im Einzelnen beschrieben. Es zeigen:
- Figur 1: die schematische Darstellung einer Dieselramme;
- Figur 2: die Detaildarstellung des an der Dieselramme angeordneten Kraftstofftanks
a) in der Seitenansicht;
b) in Querschnittsdarstellung;
- Figur 3: die Darstellung des Kraftstofftanks aus Figur 2 in einer um 90 Grad verdrehten Position
a) in der Seitenansicht;
b) in Querschnittsdarstellung.

Die als Ausführungsbeispiel gewählte Dieselramme umfasst einen beidseitig offenen Zylinder 1, der regelmäßig eine Länge von 3 bis 8 Metern und einen Durchmesser von 0,2 bis 1,5 Meter aufweisen kann. In dem Zylinder 1 ist ein Kolben 2 verschiebbar angeordnet. Ein hierzu koaxiales Schlagstück 3 greift verschiebbar in das offene untere Ende des Zylinders 1 ein. An dem unteren Ende des Zylinders 1 ist eine ringförmige Lagereinheit 9 befestigt, in der ein mittlerer Schaftabschnitt 31 des Schlagstücks 3 dicht und verschiebbar geführt ist, der einen gegenüber dem Innendurchmesser des Zylinders 1 verminderten Außendurchmesser aufweist. Die Dieselramme ist über an den Zylinder 1 angeordnete Führungsbacken 13 entlang eines Mäklers 8 vertikal verschiebbar gelagert.

An dem unteren Ende des Schaftabschnitts 31 ist eine unterhalb des Zylinders 1 liegende Schlagplatte 32 angeformt, deren nach außen gerichtete untere konvexe Begrenzungsfläche 33 im Betrieb mit dem oberen Ende eines einzutreibenden Rammgutes zusammenwirkt.

An dem oberen Ende des Schaftabschnitts 31 des Schlagstücks 3 ist ein Kolbenabschnitt 34 mit mehreren umlaufenden, axial beabstandeten Dichtringen angeformt, die auf der Innenmantelfläche 11 des Zylinders 1 laufen. Durch die Oberseite des Kolbenabschnitt 34 des Schlagstücks 3 ist zusammen mit der Unterseite des Kolbens 2 sowie der Innenmantelfläche 11 des Zylinders 1 ein Brennraum 12 begrenzt. Die dem Brennraum 12 des Zylinders 1 zugewandte Stirnfläche des Schlagstücks 3 ist plan mit einer flachen Brennstoffmulde geschliffen.

Zwischen der Schlagplatte 32 des Schlagstücks 3 und der Lagereinheit 9 des Zylinders 1 ist ein Dämpfungsring 91 angeordnet. Ein weiterer Dämpfungsring 92 ist benachbart zur Lagereinheit 9 zwischen der Oberseite der Lagereinheit 9 und der Unterseite des Kolbenabschnitts 34 des Schlagstücks 3 angeordnet.

Oberhalb des Schlagstücks 3 läuft im Inneren des Zylinders 1 ein mit umlaufenden, axial zueinander beabstandeten Dichtringen 93 versehenes, unteres Arbeitsende 23 des Kolbens 2. Die untere freie, plan geschliffene Stirnfläche 21 des Kolbens 2 ist durch eine radial außenliegend umlaufende Stufe abgesetzt.

An dem unteren Arbeitsende 23 des Kolbens 2 ist ein Massenabschnitt 2 angeformt, der sich in dem oberen Abschnitt des Zylinders 1 hinein erstreckt. An der Umfangswand des Zylinders 1 ist eine Einspritzvorrichtung 4 angeordnet, die eine Kraftstoffpumpe 41 umfasst, die über eine Leitung 43 mit der Einspritzdüse 42 verbunden ist. Der Einlass der Kraftstoffpumpe 41 wird über einen Kraftstofftank 5 mit Dieselöl gespeist.

Der Kraftstofftank 5 ist im Ausführungsbeispiel als Blechbehälter ausgebildet, an dessen gegenüberliegenden Ober- und Unterseite jeweils ein Flansch 51 angeformt ist. Der Kraftstofftank 5 ist zwischen zwei parallel zueinander an dem Zylinder 1 angeordneten, umlaufenden Stegen 14 angeordnet, welche jeweils über Winkelstücke 15 an dem Zylinder 1 befestigt sind. Dabei ist der Tank 5 mit den Stegen 14 des Zylinders 1 über Schwingungselemente 6 verbunden, wie in Figur 2 dargestellt. Durch die vertikale Anordnung der Schwingungselemente 6 zwischen den jeweils horizontal verlaufenden Stegen 14 und den parallel hierzu angeordneten Flanschen 51 des Kraftstofftanks 5 sind die Schwingungselemente 6 in der Hauptschwingrichtung des Kolbens 2 positioniert, wodurch eine besonders effektive Schwingungsdämpfung erzielt ist. Im Ausführungsbeispiel sind die Schwingungselemente 6 im Wesentlichen aus Gummi hergestellt.

Die über die Leitung 43 mit dem Kraftstofftank 5 verbundene Kraftstoffpumpe 41 weist einen ins Innere des Zylinders 1 ragenden, vorgespannten Pumpenhebel 44 auf, über den sie bei Passieren des fallenden Kolbens 2 angetrieben wird. Die Einspritzdüse 42 ist derart ausgebildet und ausgerichtet, dass der abgegebene Kraftstoff in einem im Wesentlichen zusammenhängenden Strahl etwa mittig auf die Stirnfläche des Schlagstücks 3 gespritzt wird.

Weiterhin ist an dem Zylinder 1 eine Schmierstoffpumpe 7 angeordnet, die mit in Umfangsrichtung des Zylinders 1 verteilten Schmierstoffdüsen verbunden ist. Durch die Schmierstoffdüsen wird Schmierstoff zwischen den Kolben 2 und die Innenmantelfläche 11 des Zylinders 1 gegeben.

Die zuvor beschriebene Dieselramme arbeitet folgendermaßen: Im Ausgangszustand ist der Kolben 2 über die - nicht dargestellte - Ausklinkvorrichtung in eine obere Stellung angehoben. Nach Ausklinken fällt er von dort unter Einwirkung der Schwerkraft nach unten, verschließt die Arbeitsstutzen 16 und betätigt mit seiner Stirnfläche 21 den Pumpenhebel 44 der Einspritzvorrichtung 4, wodurch über die Einspritzdüse 42 Kraftstoff auf die Brennstoffmulde des Schlagstücks 3 gespritzt wird. Hier bildet sich durch Schlagzersteubung ein zündfähiges Gemisch aus Kraftstofftröpfchen und Luft.

Mit dem Aufschlagen des Kolbens 2 auf das Schlagstück 3 wird auf das Schlagstück 3 und über dieses auf das Rammgut eine nach unten gerichtete Kraft ausgeübt, welche das Rammgut weiter in das Erdreich treibt. Bei der anschließend durch die explosionsartige Verbrennung des Kraftstoffs ausgelösten Aufwärtsbewegungen des Kolbens 2 gibt dieser die Arbeitsstutzen 16 frei, wodurch sich die Verbrennungsgase entspannen und über die Arbeitsstutzen 16 abströmen. Der Kolben 2 wird nun unter Ansaugen von frischer Luft durch die Arbeitsstutzen 16 weiter nach oben geschleudert, bis er seine obere Endstellung erreicht hat und sich der beschriebene Arbeitszyklus wiederholt. Die durch diese Arbeitszyklen initiierten insbesondere vertikalen Schwingungen werden über die Schwingungselemente 6 aufgenommen und in Wärmeenergie umgewandelt, wodurch der über die Schwingungselemente 6 mit dem Zylinder 1 verbundene Kraftstofftank 5 entkoppelt ist. Hierdurch ist die Resonanzwirkung des Kraftstofftanks 5 deutlich vermindert, wodurch die Lärmemissionen der Dieselramme reduziert sind.

## Patentansprüche

1. Dieselramme, mit einem Zylinder (1), einem in dem Zylinder (1) verschiebbar geführten Kolben(2) und einem in dem Zylinder (1) verschiebbar geführten Schlagstück (3), welches in der Betriebsstellung der Dieselramme unterhalb des Kolbens (2) angeordnet ist, wobei ein Brennraum (12) angeordnet ist, der axial von einer im Inneren des Zylinders (1) liegenden Stirnfläche des Schlagstücks (3) und einer Stirnfläche des Kolbens (2) begrenzt ist und in die eine mit einem außen an dem Zylinder (1) angeordneten Kraftstofftank (5) verbundene Kraftstoffzuführeinrichtung (4) mündet, durch die bei jedem Arbeitszyklus eine vorgegebene Menge Kraftstoff in den Brennraum (12) einbringbar ist, **dadurch gekennzeichnet, dass** der Kraftstofftank (5) an dem Zylinder (1) elastisch gelagert ist, wobei die elastische Lagerung durch Schwingungselemente (6) bewirkt ist, über die der Kraftstofftank (5) mit dem Zylinder (1) verbunden ist, wobei an dem Zylinder (1) außen parallel zueinander zwei Stege (14) angeordnet sind, an denen der Kraftstofftank (5) über Schwingungselemente (6) befestigt ist.

2. Dieselramme nach Anspruch 2, **dadurch gekennzeichnet, dass** die Schwingungselemente (6) in ihrer Wirkrichtung vertikal ausgerichtet angeordnet sind.

3. Dieselramme nach Anspruch 2, **dadurch gekennzeichnet, dass** die Schwingungselemente (6) als Elastomer- oder Gummibauteile ausgebildet sind.

## Claims

1. Diesel pile driver having a cylinder (1), a piston (2) movably guided in the cylinder (1) and a striking piece (3) movably guided in the cylinder (1), which is arranged below the piston (2) in the operation position of the diesel pile driver, wherein a combustion chamber (12) is arranged, which is axially delimited by a front face of the striking piece (3) inside the cylinder (1) and a front face of the piston (2), and to which a fuel supply device (4) connected to a fuel tank (5) arranged outside at the cylinder (1) leads, by means of which during each work cycle a predetermined amount of fuel is introducible into the combustion chamber (12), **characterised in that** the fuel tank (5) is elastically mounted on the cylinder (1), wherein the elastic mounting is effected by vibration members (6), via which the fuel tank (5) is connected to the cylinder (1), wherein outside at the cylinder (1) two webs (14) are arranged parallel to each other, to which the fuel tank (5) is attached via vibration members (6).

2. Diesel pile driver according to claim 1, **characterised in that** the vibration members (6) are vertically aligned in their effective direction.

3. Diesel pile driver according to claim 2, **characterised in that** the vibration members (6) are designed as elastomeric members or rubber components.

## Revendications

1. Mouton diesel comprenant un cylindre (1), un piston (2) déplaçable de manière guidée dans le cylindre (1) et une pièce de battage (3) guidée de manière coulissante dans le cylindre (1), pièce qui est agencée en-dessous du piston (2) lorsque le mouton diesel se trouve en position de service, sachant qu'est agencé un compartiment de combustion (12) limité axialement par une surface frontale - située à l'intérieure du cylindre (1) - de la pièce de battage (3), et une surface frontale du piston (2), et dans laquelle aboutit un dispositif (4) d'amenée du carburant relié à un réservoir de carburant (5) lui-même agencé à l'extérieur contre le cylindre (1), dispositif à travers lequel peut être introduite une quantité spécifiée de carburant dans le compartiment de combustion (12) à chaque cycle de travail, **caractérisé en ce que** le réservoir de carburant (5) est en appui élastique contre le cylindre (1), sachant que cet appui élastique est obtenu par des éléments oscillants (6) via lesquels le réservoir de carburant (5) est relié au cylindre (1), sachant que contre l'extérieur du cylindre (1) sont agencées deux nervures réciproquement parallèles, contre lesquelles le réservoir de carburant (5) est fixé via des éléments oscillants (6).

2. Mouton diesel selon la revendication 2, **caractérisé en ce que** les éléments oscillants (6) sont agencés orientés dans leur sens d'action, c'est-à-dire verticalement.

3. Mouton diesel selon la revendication 2, **caractérisé en ce que** les éléments oscillants (6) sont configurés en composants à base d'élastomère ou de caoutchouc.
